# EUROPÄISCHE PATENTSCHRIFT

(11) **EP 3 835 535 B1**
(45) Veröffentlichungstag und Bekanntmachung des Hinweises auf die Patenterteilung: **19.07.2023**
(21) Anmeldenummer: 19216112.3
(22) Anmeldetag: 13.12.2019
(51) Int. Cl.: E06B 3/30, E06B 3/58, E06B 3/28, E06B 3/54, E06B 3/26, E06B 7/23, E06B 7/28, E06B 9/01

(54) **BEFESTIGUNGSVORRICHTUNG FÜR RAHMENINTEGRIERTE ABSTURZSICHERUNG**
MOUNTING DEVICE FOR FRAME-INTEGRATED FALL PROTECTION
DISPOSITIF DE FIXATION POUR UNE PROTECTION CONTRE LES CHUTES INTÉGRÉE AU CADRE

(43) Veröffentlichungstag der Anmeldung: 16.06.2021
(73) Patentinhaber: Ernst Schweizer AG, 8908 Hedingen (CH)
(72) Erfinder: HANKE, Michael, 8055 Zürich (CH)
(74) Vertreter: Pestalozzi, Deborah

(56) Entgegenhaltungen:
- EP-A1- 2 792 834
- EP-A1- 3 540 172
- DE-U1-202016 101 942

## Beschreibung

### TECHNISCHES GEBIET

Die vorliegende Erfindung betrifft eine Rahmenanordnung für ein Gebäudefenster oder eine Gebäudetür mit einer Vorrichtung zur Befestigung eines Abdeckrahmens an einen Blendrahmen des Fensters oder der Tür.

### STAND DER TECHNIK

Aus dem Stand der Technik, z.B. aus der DE 2 123 984 ist es bekannt, die stirnflächige Aussenseite von Blendrahmen von Fenstern oder Türen mit einem witterungsbeständigen Abdeckrahmen zu verkleiden. Die Befestigung des Abdeckrahmens am Blendrahmen erfolgt beispielsweise mit Hilfe von Schrauben, wie z.B. in der DE 196 01 163, oder gemäss der DE 199 02 400 mittels einrastender Profile. Die DE 10 2004 036 265 A1 und die DE 10 2007 054 445 A1 offenbaren eine Befestigung eines Abdeckrahmens mittels Drehhaltern, bzw. Drehverbindern oder Drehklipshaltern.

Im Falle einer im Abdeckrahmen integrierten Absturzsicherung, muss diese, z.B. in Form einer Glasscheibe oder eines Brüstungsgitters, einer erhöhten Druckbeanspruchung standhalten, was besondere Anforderungen an die Befestigung des Abdeckrahmens stellt. Wie in der EP 2 792 834 erwähnt, ist in diesem Fall eine Befestigung des Abdeckrahmens mittels Drehhaltern oder Drehklipshaltern nicht geeignet, weshalb die Anordnung eines zusätzlichen Halteprofils vorgeschlagen wird.

### DARSTELLUNG DER ERFINDUNG

Aufgabe der vorliegenden Erfindung ist es somit, eine Rahmenanordnung für ein Gebäudefenster oder eine Gebäudetür vorzuschlagen, welche die Nachteile des Standes der Technik überwindet. Insbesondere soll eine Rahmenanordnung vorgestellt werden, welche die Befestigung eines Abdeckrahmens, in welchem ein Absturzsicherungselement integriert ist, an einem Blendrahmen verbessert, und die der erhöhten Druckbelastung durch Anlehnung einer Person an das Absturzsicherungselement trotz einfacher Montagefähigkeit standhält.

Die vorliegende Erfindung betrifft somit eine Rahmenanordnung für ein Gebäudefenster oder eine Gebäudetür, aufweisend einen Blendrahmen, der vorzugsweise raumseitig vom Abdeckrahmen angeordnet ist. Gemäss einer bevorzugten Ausführungsform ist der Blendrahmen aus einzelnen Blendrahmenprofilen zusammengesetzt ist und in Umfangsrichtung umlaufend ausgestaltet. Aneinandergesetzt erstrecken sich die einzelnen Blendrahmenprofile in Umfangsrichtung der Rahmenanordnung bzw. in Umfangsrichtung des Blendrahmens. Der Blendrahmen ist vorzugsweise aus Holz gefertigt, kann aber alternativ auch aus Metall- oder Kunststoffprofilen zusammengesetzt sein.

Dabei weist jedes Blendrahmenprofil eine eigene Profillängsachse auf. Vorzugsweise ist der Blendrahmen bereits vor der Montage am Gebäude aus den einzelnen, vorzugsweise vier, Blendrahmenprofilen zusammengesetzt, bzw. vorgefertigt. Der Blendrahmen weist einen ersten, unteren Blendrahmenabschnitt auf, umfassend einen jeweils unteren Bereich der beiden seitlichen Blendrahmenprofile, einschliesslich eines unteren Blendrahmenprofils, und weist einen zweiten, oberen Blendrahmenabschnitt auf, umfassend einen jeweils oberen Bereich der beiden seitlichen Blendrahmenprofile, einschliesslich eines oberen Blendrahmenprofils.

Der Blendrahmen ist an seiner Aussenseite bzw. an der Wetterseite durch einen Abdeckrahmen abgedeckt. Der Abdeckrahmen ist vorzugsweise aus einzelnen Abdeckrahmenprofilen zusammengesetzt. Gemäss einer bevorzugten Ausführungsform ist der Abdeckrahmen in Umfangsrichtung umlaufend ausgestaltet. Die Abdeckrahmenprofile sind vorzugsweise aus Metall ausgebildet, wobei es sich beim Abdeckrahmen typischerweise um eine sogenannte Aluvorsatzschale handelt. Der Abdeckrahmen kann aber auch aus einem anderen witterungsbeständigen Material, wie beispielsweise Kunststoff ausgebildet sein.

Aneinandergesetzt erstrecken sich die einzelnen Abdeckrahmenprofile in Umfangsrichtung der Rahmenanordnung bzw. in Umfangsrichtung des Abdeckrahmens.

Auch der Abdeckrahmen ist in einen ersten, unteren Abdeckrahmenabschnitt, umfassend einen jeweils unteren Bereich der beiden seitlichen Abdeckrahmenprofile, einschliesslich eines unteren Abdeckrahmenprofils, und einen zweiten, oberen Abdeckrahmenabschnitt, umfassend einen jeweils oberen Bereich der beiden seitlichen Abdeckrahmenprofile, einschliesslich eines oberen Abdeckrahmenprofils, eingeteilt. Der untere Abdeckrahmenabschnitt weist ein Absturzsicherungselement auf, d.h. im unteren Abdeckrahmenabschnitt ist ein Absturzsicherungselement integriert. Dazu ist im ersten, unteren Abdeckrahmenabschnitt eine Nut ausgebildet. Vorzugsweise ist das Absturzsicherungselement aus Glas ausgebildet, und plattenförmig oder als Gitter ausgebildet. Das Absturzsicherungselement ist an zwei seiner sich parallel gegenüberliegenden Seitenflächen in einer jeweiligen zum gegenüberliegenden Seitenprofil hin einseitig, offenen Nut der beiden sich gegenüberliegenden seitlichen Abdeckrahmenprofile des Abdeckrahmens aufgenommen. Erfindungsgemäss ist an der Aussenseite bzw. Wetterseite des Blendrahmens eine Vielzahl von Befestigungselementen eines ersten Typs angeordnet. Die Befestigungselemente sind an einem ersten, unteren Blendrahmenabschnitt jeweils entlang einer Profillängsachse an den Blendrahmenprofilen angeordnet, vorzugsweise in regelmässigen Abständen. Die Befestigungselemente des ersten Typs dienen der Befestigung des Abdeckrahmens mit dem darin aufgenommenen Absturzsicherungselement am Blendrahmen im unteren Bereich.

Ferner ist, zur Befestigung des Abdeckrahmens im oberen Bereich, an der Aussenseite des Blendrahmens an einem zweiten, oberen Blendrahmenabschnitt, vorzugsweise jeweils entlang einer jeweiligen Profillängsachse an den betreffenden Blendrahmenprofilen, eine Vielzahl von Befestigungselementen eines zweiten Typs angeordnet. Die Befestigungselemente sind dabei an den seitlichen Blendrahmenprofilen und vorzugsweise auch am oberen Blendrahmenprofil jeweils beabstandet voneinander, vorzugsweise in regelmässigen Abständen, entlang des jeweiligen Blendrahmenprofils angeordnet.

Der Abdeckrahmen ist lösbar mit dem Blendrahmen verbunden, und die Befestigungselemente des ersten und/oder des zweiten Typs dienen dieser lösbaren Verbindung. Besonders praktisch ist es, wenn die Befestigungselemente derart ausgebildet sind, dass sie in rückseitige Ausnehmungen bzw. Profilkammern des Abdeckrahmens eingreifen.

Erfindungsgemäss ist das Befestigungselement des ersten Typs ein Drehhalter bzw. Drehverbinder, ein Drehklipshalter oder ein Exzenterdrehhalter. Das Befestigungselement des zweiten Typs ist vorzugsweise ein herkömmlicher Klipshalter, bzw. ein Befestigungselement, welches ein Einrasten bzw. Aufrasten des Abdeckrahmens am Blendrahmen ermöglicht. Gemäss einer besonders bevorzugten Ausführungsform ist das Befestigungselement des ersten Typs mindestens teilweise aus Metall oder Kunststoff gebildet. Vorzugsweise ist das Befestigungselement des ersten Typs ein Drehklipshalter oder Exzenterdrehhalter aus Metall. Im Falle einer Ausbildung aus Kunststoff, wäre ein Kunststoff mit erhöhter Festigkeit bevorzugt, wie beispielsweise glasfaserverstärkter Kunststoff.

Eine besonders bevorzugte Rahmenanordnung zeichnet sich dadurch aus, dass im ersten, unteren Blendrahmenabschnitt mindestens an einem unteren, waagrecht angeordneten Blendrahmenprofil mindestens ein Befestigungselement des ersten Typs und mindestens ein Befestigungselement des zweiten Typs angeordnet ist. Vorzugsweise beträgt der Abstand zwischen zwei Befestigungselementen des ersten Typs maximal 25 cm, und liegt dabei vorzugsweise im Bereich von 5 cm bis 25 cm, insbesondere bevorzugt im Bereich von 7 bis 15 cm. Vorzugsweise ist an dem unteren, waagrecht angeordneten Blendrahmenprofil zwischen zwei benachbarten Befestigungselementen des ersten Typs ein Befestigungselement des zweiten Typs angeordnet. Eine besonders vorteilhafte Ausführungsform weist am unteren Blendrahmenprofil mindestens zwei Befestigungselemente des ersten Typs auf. Im Falle schmaler Rahmenprofile reichen zwei Befestigungselemente des ersten Typs, ohne Befestigungselemente des zweiten Typs. Bei breiteren Rahmenprofilen weist das untere Blendrahmenprofil vorzugsweise mindestens zwei, insbesondere bevorzugt mindestens drei Befestigungselemente des zweiten Typs auf. Diese sind nebeneinander und vorzugsweise zwischen zwei nahe den Ecken angeordneten Befestigungselementen des ersten Typs in möglichst grossen Abständen zueinander angeordnet. In einer weiteren Ausführungsform sind die Befestigungselemente des ersten Typs alternierend mit den Befestigungselementen des zweiten Typs angeordnet.

Vorzugsweise weist das Befestigungselement des ersten Typs und/oder das Befestigungselement des zweiten Typs eine zentrale Durchgangsöffnung auf, zur Durchführung eines Verbindungselements, insbesondere einer Schraube, zur Befestigung bzw. Verankerung des Befestigungselements am Blendrahmen. Vorteilhafterweise greift das Verbindungselement in einer Richtung quer zur jeweiligen Profillängsachse in das jeweilige Blendrahmenprofil ein.

Gemäss einer weiteren bevorzugten Ausführungsform weist jedes der einzelnen Abdeckrahmenprofile des Abdeckrahmens eine aussenseitige Basis auf, welcher einen sich entlang einer Profillängsachse des Abdeckrahmenprofils erstreckenden Aufnahmeraum bzw. eine Profilkammer nach aussen hin begrenzt. Dieser Aufnahmeraum bzw. die Profilkammer dient der Aufnahme eines ersten Bereiches eines Befestigungselements des ersten oder zweiten Typs.

Der Aufnahmeraum ist ausserdem, im Querschnitt quer zur Profillängsachse gesehen, lateral durch einen senkrecht zur Basis sich in Richtung einer Innenseite bzw. nach innen hin erstreckenden ersten Schenkel und einen senkrecht zur Basis sich in Richtung der Innenseite erstreckenden zweiten Schenkel begrenzt. Vorzugsweise ist der Aufnahmeraum ferner in einer Richtung zum Blendrahmen hin, d.h. nach innen hin durch einen ersten Quersteg am ersten Schenkel und einen zweiten Quersteg am zweiten Schenkel begrenzt. Zwischen dem ersten Quersteg und dem zweiten Quersteg ist eine Durchgangsöffnung bzw. Aussparung zur Aufnahme eines ersten Abschnittes des Befestigungselements des ersten oder zweiten Typs angeordnet. Im Falle des Drehhalters bzw. Drehklipshalters oder Exzenterdrehhalters gemäss einer bevorzugten Ausführungsform ist der Durchmesser dieser Durchgangsöffnung gerade gross genug für die Durchführung des ersten Abschnittes in Form eines Drehelements mit seiner Schmalseite.

Eine weitere bevorzugte Ausführungsform ist dadurch gekennzeichnet, dass sowohl das erste, von aussen gesehen linke Abdeckrahmenprofil als auch das zweite, von aussen gesehen rechte Abdeckrahmenprofil im ersten, unteren Abdeckrahmenabschnitt im Bereich des darin integrierten Absturzsicherungselements zudem jeweils ein Halterungselement bzw. Halterungsprofil aufweist, zur Befestigung des Absturzsicherungselements am Abdeckrahmen. Hier wird die Nut des Abdeckrahmens für die Aufnahme des Absturzsicherungselements durch die Basis des jeweiligen seitlichen Abdeckrahmenprofils und ein Halterungselement gebildet, welches vorzugsweise im ersten, unteren Abdeckrahmenabschnitt jeweils in den beiden seitlichen Abdeckrahmenprofilen eingeklipst ist. Ein solches Halterungselement weist vorzugsweise einen Basissteg auf, mit welchem das Halterungselement am zweiten Schenkel des Abdeckrahmenprofils befestigt ist, und einen sich einstückig und winklig vom Basissteg aus, vorzugsweise im Wesentlichen parallel zur Basis des Abdeckrahmenprofils, erstreckenden Halterungsarm zur Halterung des Absturzsicherungselements. Dabei ist es besonders vorteilhaft, wenn zwischen dem Halterungsarm und dem Absturzsicherungselement ein Dichtungselement angeordnet ist.

Vorzugsweise ist das Halterungselement im jeweiligen seitlichen Abdeckrahmenprofil im ersten, unteren Abdeckrahmen Abschnitt eingepasst, vorzugsweise eingeklipst bzw. eingerastet. In einer nächsten bevorzugten Ausführungsform lagert ein freies Ende des Basisstegs des Halterungselements in einer Nut, welche durch einen zur Innenseite bzw. Raumseite hin gerichteten ersten Umlenkabschnitt des zweiten Schenkels des Abdeckrahmenprofils gebildet ist. Der Basissteg des Halterungselements ist somit gewissermassen in einem Hinterschnitt gefangen.

Es ist besonders vorteilhaft, wenn das im Abdeckrahmen aufgenommene Absturzsicherungselement plattenförmig ausgebildet ist. Vorzugsweise ist das Absturzsicherungselement aus Glas oder Kunststoff gebildet, oder das Absturzsicherungselement ist ein Geländer oder ein Gitter, welches vorzugsweise aus Metall oder Kunststoff gebildet ist.

Die Rahmenanordnung weist ausserdem vorzugsweise ferner mindestens ein Dichtungsprofil, insbesondere bevorzugt mehrere Dichtungsprofile auf. Vorzugsweise weist dazu der Abdeckrahmen ein erstes Dichtungsprofil zwischen dem Halterungselement und dem Absturzsicherungselement auf. Vorteilhafterweise ist am Blendrahmen ein zweites Dichtungsprofil befestigt, vorzugsweise ein Hohlkammerdichtungsprofil, welches vorzugsweise als Rahmen- und Flügelüberschlagsdichtung ausgebildet ist. Insbesondere bevorzugt umgreift das am Blendrahmen befestigte Dichtungsprofil in einer Nut des Blendrahmens mindestens teilweise einen zweiten Umlenkabschnitt am zweiten Schenkel des Abdeckrahmens, vorzugsweise mit einer Dichtungslippe.

Das Absturzsicherungselement liegt vorteilhafterweise mit einer Unterseite auf einem Auflageelement auf, wobei das Auflageelement vorzugsweise auf einem Boden der jeweiligen Nut des Abdeckrahmens aufliegt, in welcher das Absturzsicherungselement lateral aufgenommen ist.

In einer weiteren bevorzugten Ausführungsform der Rahmenanordnung ist zwischen einer Unterseite des Absturzsicherungselements und dem unteren Abdeckrahmenprofil ein Spalt angeordnet. Alternativ kann aber das Absturzsicherungselement sich auch bis auf das untere Abdeckrahmenprofil erstrecken und beispielsweise im unteren Abdeckrahmenprofil in einer zusätzlichen Längsnut aufgenommen sein, sodass das Absturzsicherungselement nicht nur teilweise an den beiden Seitenflächen, sondern auch an seiner Unterseite im Abdeckrahmenprofil gehalten ist.

Die Befestigung des Abdeckrahmens mit integriertem Absturzsicherungselement am Blendrahmen ist in einer erfindungsgemässen Rahmenanordnung besonders stark, wenn im unteren Blendrahmenabschnitt mindestens 10 Befestigungselemente des ersten Typs, vorzugsweise 14 bis 24 Befestigungselemente des ersten Typs angeordnet sind, wovon im unteren Blendrahmenprofil vorzugsweise zwei Befestigungselemente des ersten Typs angeordnet sind. Insbesondere bevorzugt weisen die Befestigungselemente des ersten Typs an den beiden seitlichen Blendrahmenprofilen im unteren Blendrahmenabschnitt, je nach Höhe des Absturzsicherungselements, einen maximalen Abstand 25 cm zueinander auf, wobei ein bevorzugter Abstand zwischen zwei Befestigungselementen des ersten Typs 5-25 cm, insbesondere 7-15 cm, am meisten bevorzugt 9-12 cm beträgt. Bei einer Höhe des Absturzsicherungselements von 300 bis 400 mm beträgt der bevorzugte Abstand zwischen zwei Befestigungselementen des ersten Typs maximal 9 cm, und bei einer Höhe des Absturzsicherungselements im Bereich von 401 bis 1200 mm beträgt der bevorzugte Abstand zwischen zwei Befestigungselementen des ersten Typs vorzugsweise maximal 12 cm.

Die Erfindung betrifft des Weiteren ein Gebäudefenster oder eine Gebäudetür, aufweisend die besagte Rahmenanordnung gemäss der obigen Beschreibung, sowie vorzugsweise ferner aufweisend einen Flügel mit einem durch einen Flügelabdeckrahmen abgedeckten Flügelblendrahmen und mindestens einem Fensterglas.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Darstellung der Rahmenanordnung gemäss einem ersten Ausführungsbeispiel;
- Fig. 2: eine Explosionsdarstellung der Rahmenanordnung von Fig. 1;
- Fig. 3: eine schematische Ansicht einer linken, unteren Ecke gemäss Ausschnitt Z der Rahmenanordnung von Fig. 1, von der Innen- bzw. Raumseite her gesehen;
- Fig. 4: eine Schnittdarstellung eines Gebäudefensters oder einer Gebäudetür durch die Schnittebene A-A von Fig. 2 mit der Rahmenanordnung von Fig. 1 bei geschlossenem Flügel;
- Fig. 5: eine Schnittdarstellung des Gebäudefensters oder der Gebäudetür im Bereich des Absturzsicherungselements durch die Schnittebene A-A von Fig. 2 mit der Rahmenanordnung von Fig. 1 bei geöffnetem Flügel;
- Fig. 6: eine Schnittdarstellung des Gebäudefensters oder der Gebäudetür durch die Schnittebene C-C von Fig. 2 mit der Rahmenanordnung von Fig. 1 bei geschlossenem Flügel;
- Fig. 7: eine Schnittdarstellung des Gebäudefensters oder der Gebäudetür oberhalb des Absturzsicherungselements durch die Schnittebene B-B von Fig. 2 mit der Rahmenanordnung von Fig. 1 bei geschlossenem Flügel;
- Fig. 8: eine Schnittdarstellung des Gebäudefensters oder der Gebäudetür durch die Schnittebene D-D von Fig. 2 mit der Rahmenanordnung von Fig. 1 bei geschlossenem Flügel;
- Fig. 9: eine perspektivische Ansicht eines Befestigungselements eines ersten Typs von Fig. 2 in Form eines Drehhalters bzw. Drehverbinders.

### BESCHREIBUNG BEVORZUGTER AUSFÜHRUNGSFORMEN

In Figur 1 ist ein erstes Ausführungsbeispiel der erfindungsgemässen Rahmenanordnung 1 für ein Gebäudefenster oder eine Gebäudetür dargestellt. Die Rahmenanordnung 1 weist an der Innenseite I bzw. Raumseite des Gebäudes einen aus mehreren Blendrahmenprofilen 21, 22, 23, 24 zusammengesetzten Blendrahmen 2 auf. Die einzelnen Blendrahmenprofile 21, 22, 23, 24 sind entlang einer Umfangsrichtung U aneinandergereiht. Um den Blendrahmen 2 gegen Witterungseinflüsse zu schützen, ist auf den Blendrahmen 2 an der Aussenseite A des Gebäudes, bzw. wetterseitig ein Abdeckrahmen 3 aufgesetzt, der ebenfalls aus mehreren Abdeckrahmenprofilen 31, 32, 33, 34 zusammengesetzt ist. Sowohl der Blendrahmen 2 als auch der Abdeckrahmen 3 ist üblicherweise bereits vor der Montage am Gebäude aus den jeweiligen einzelnen Profilen vorgefertigt.

Im Abdeckrahmen 3 ist, wie in Fig. 1 dargestellt, im unteren Bereich, d.h. in einem ersten, unteren Abdeckrahmenabschnitt 3a, ein Absturzsicherungselement 4 angeordnet. Dieses platten- oder gitterförmig ausgebildete Absturzsicherungselement 4 erstreckt sich in flächiger Weise, und bei geschlossenem Fensterflügel im Wesentlichen parallel zu der Fensterverglasung. Das Absturzsicherungselement 4 beschreibt mit seiner Aussen- bzw. Frontseite 48 und seiner Innen- bzw. Rückseite 49 eine Ebene E4 parallel zu einer durch die äussere Oberfläche des Abdeckrahmens 3 gebildeten Ebene E3 bzw. zu einer durch die äussere Oberfläche des Blendrahmens 2 gebildeten Ebene E2, wie in Fig. 2 ersichtlich.

Das Absturzsicherungselement 4 ist, von der Aussenseite A her gesehen, an seiner ersten, linken Seitenfläche 41, bzw. an seiner zweiten, rechten Seitenfläche 42 in jeweils einer sich entlang der Längsachse L des Abdeckrahmens 3 erstreckenden Nut bzw. Ausfräsung 311, 321 der beiden seitlichen Abdeckrahmenprofile 31, 32 des Abdeckrahmens 3 aufgenommen und somit an diesen zwei gegenüberliegenden Seiten 41, 42 vom Abdeckrahmen 3 umgriffen bzw. gehalten. Die Oberseite 43 des Absturzsicherungselements 4 ist frei zugänglich. Die jeweilige Nut 311 bzw. 321 im von der Wetter- bzw. Aussenseite her gesehen linken Abdeckrahmenprofil 31 bzw. rechten Abdeckrahmenprofil 32 erstreckt sich nur entlang den beiden seitlichen Abdeckrahmenprofilen 31, 32 im unteren Bereich 3a des Abdeckrahmens 3. Von unten her nach oben gesehen erstreckt sich die Nut bis ca. zwei Drittel der Höhe des Abdeckrahmens, und nach unten hin nicht bis ganz auf das untere Abdeckrahmenprofil 34 hinab.

Der Abdeckrahmen 3 ist, bzw. wird an der Baustelle mittels Befestigungselementen 5a, 5b am Blendrahmen 2 befestigt. Wie in Fig. 2 ersichtlich, werden dazu sowohl Befestigungselemente eines ersten Typs 5a als auch Befestigungselemente eines zweiten Typs 5b verwendet. Die Befestigungselemente 5a, 5b sind an der Aussenseite A des Blendrahmens 2 an den jeweiligen Blendrahmenprofilen 21, 22, 23, 24 in regelmässigen Abständen voneinander angeordnet und bereits am Blendrahmen 3 vormontiert.

Im Bereich unterhalb des Absturzsicherungselements 4, d.h. am unteren Blendrahmenprofil 24, sind sowohl Befestigungselemente des ersten Typs 5a bzw. Drehhalter bzw. Drehverbinder, oder Drehklipshalter oder Exzenterdrehhalter, als auch Befestigungselemente des zweiten Typs 5b bzw. herkömmliche Klipshalter angeordnet, und zwar abwechslungsweise, wobei im dargestellten Ausführungsbeispiel von Fig. 2 zwei Drehhalter 5a und drei herkömmliche Klipshalter 5b angeordnet sind.

Die beiden seitlichen Blendrahmenprofile 21, 22 weisen im unteren Bereich 2a nur Befestigungselemente des ersten Typs 5a auf, welche in dem in Fig. 2 dargestellten Ausführungsbeispiel als Drehhalter ausgebildet sind.

Im Bereich oberhalb des Absturzsicherungselements 4, d.h. wo kein Absturzsicherungselement 4 in den Nuten 311, 321 des Abdeckrahmens 3 gehalten ist, bzw. im oberen Bereich 2a des Blendrahmens 2, sowie auch am oberen Blendrahmenprofil 23 sind dahingegen nur Befestigungselemente des zweiten Typs 5b bzw. herkömmliche Klipshalter angeordnet, da im oberen Bereich der zusätzliche Druckbelastungsgrad durch das Absturzsicherungselement 4 wegfällt und eine Erhöhung des Befestigungsgrades durch Befestigungselemente des ersten Typs 5a bzw. Drehklipshalter nicht nötig ist. Mittels dieser Befestigungselemente des zweiten Typs 5b bzw. Klipshalter wird der Abdeckrahmen 3 auf den Blendrahmen 2 aufgeklipst bzw. aufgerastet. Dies wird erreicht, indem das jeweilige Befestigungselement des zweiten Typs 5b, welches, mit einem Verankerungsbereich 56 in einer Längsnut 26 des Blendrahmens 2 eingreift bzw. dort vormontiert ist, und einen Abdeckbereich 57 aufweist, welcher einen Bereich des jeweiligen Blendrahmenprofils 21, 22, 23, 24 überlagert, mit einem ersten Rastbereich 58 und einem zweiten Rastbereich 59 in einen Aufnahmeraum 36 bzw. eine Profilkammer des Abdeckrahmens 3 bzw. hinter zwei Querstege 371, 383 des jeweiligen Abdeckrahmenprofils 31, 32, 33, 34 eingreift, wie in Fig. 7 dargestellt. Gewissermassen hinter- bzw. untergreifen diese Rastbereiche 58, 59 des Klipshalters 5b einen Hinterschnitt des Abdeckrahmens 3 im jeweiligen Abdeckrahmenprofil 31, 32, 33, 34. Die Befestigung des Abdeckrahmens 3 am Blendrahmen 2 erfolgt somit bei den Befestigungselementen des zweiten Typs 5b nur durch Einrasten.

Wie in Fig. 3 sichtbar, liegt die Unterseite 44 des Absturzsicherungselements 4 in der jeweiligen Nut 31, 32 auf einem Auflageelement 45 auf. Dieses Auflageelement 45 liegt auf einem Boden der Nut bzw. Ausfräsung 31, 32 des Abdeckrahmens 3 auf. Da die Nuten 311, 312 sich nicht ganz bis auf die Oberfläche des unteren Abdeckrahmenprofils 34 erstrecken, ist in dem dargestellten Ausführungsbeispiel von Fig. 3 zwischen der Unterseite 44 des Absturzsicherungselements 4 und der Oberseite des unteren Abdeckrahmenprofils 34 ein Spalt 46 ausgebildet, der auch im Querschnitt von Fig. 8 quer zur Profillängsachse L durch das untere Abdeckrahmenprofil 34 zu erkennen ist. Die Lastabtragung des Gewichtes des Absturzsicherungselements 4 in den Blendrahmen 2 erfolgt über die zwei Befestigungselemente 5a des ersten Typs in Form von Drehklipshaltern an der Oberseite des unteren Blendrahmenprofils 24. In den seitlichen Nuten 311, 321 ist zwischen dem Absturzsicherungselement 4 und der wetterseitigen Basis 39 des Abdeckrahmens 3 ein äusseres Dichtungsprofil 47 angeordnet, der sich entlang der Längsachse L der beiden seitlichen Abdeckrahmenprofile 31, 32 entlang des Absturzsicherungselements 4 erstreckt und das Absturzsicherungselement 4 auch reibschlüssig in der jeweiligen Nut 31, 32 fixiert.

Die zusammengesetzten Abdeckrahmenprofile 31, 32, 33, 34 erstrecken sich mit Ihrer jeweiligen Profillängsachse L in Umfangsrichtung U der Rahmenanordnung 1. Jedes der einzelnen Abdeckrahmenprofile 31, 32, 33, 34 des Abdeckrahmens 3 weist eine aussenseitige Basis 39 auf, welche sich im Wesentlichen parallel zur Oberfläche der Frontseite bzw. Aussenseite 48 des Absturzsicherungselements 4 erstreckt. Jedes Abdeckrahmenprofil 31, 32, 33, 34 weist zudem einen sich entlang einer Profillängsachse L des jeweiligen Abdeckrahmenprofils 31, 32, 33, 34 erstreckenden Aufnahmeraum 36 bzw. eine Profilkammer für die Aufnahme eines ersten Bereichs 51, 58, 59 eines Befestigungselements des ersten oder zweiten Typs 5a, 5b auf. Der Aufnahmeraum 36 ist aussenseitig durch die Basis 39, sowie lateral durch einen senkrecht zur Basis 39 sich in Richtung einer Raumseite bzw. Innenseite I erstreckenden ersten Schenkel 37 und einen senkrecht zur Basis 39 sich in Richtung der Innenseite I erstreckenden zweiten Schenkel 38 begrenzt, wobei der Aufnahmeraum 36 vorzugsweise ferner in einer Richtung zur Innenseite I bzw. zum Blendrahmen 2 hin durch einen ersten Quersteg 371 am ersten Schenkel 37 und einen zweiten Quersteg 383 am zweiten Schenkel 38 begrenzt ist, wobei zwischen dem ersten Quersteg 371 und dem zweiten Quersteg 383 eine Durchgangsöffnung 35 zur Durchführung des ersten Bereichs 51, 58, 59 des Befestigungselements des ersten oder zweiten Typs 5a, 5b angeordnet ist.

Das Absturzsicherungselement 4 wird in der jeweiligen Nut 311, 321 durch ein Halteelement 7 gehalten, wobei zwischen einem im Wesentlichen die innere Oberfläche des jeweiligen seitlichen Abdeckrahmenprofils 31, 32 bildenden Halterungsarm 72 und der innenseitigen Oberfläche 49 des Absturzsicherungselements 4 ein erstes Dichtungsprofil 8 angeordnet ist. Das Halteelement 7 weist einen vom Halterungsarm 72 abgewinkelten Basissteg 71 auf, welcher sich an einen zweiten Schenkel 38 des jeweiligen seitlichen Abdeckrahmenprofils 31, 32 abstützt und in eine Nut 381 an einem ersten Vorsprung an dem besagten zweiten Schenkel 38 des jeweiligen seitlichen Abdeckrahmenprofils 31, 32 eingreift.

Das Fenster setzt sich aus der besagten Rahmenanordnung 1 und einem Fensterflügel 6 zusammen, wie in Fig. 3 dargestellt. Der Fensterflügel 6, von dem ein Teilbereich in Fig. 4 schematisch in geschlossener, und in Fig. 5 in geöffneter Stellung dargestellt ist, weist dabei einen innen- bzw. raumseitigen Flügelblendrahmen 61 und einen wetterseitigen Flügelabdeckrahmen 62 auf, welcher aussenseitig auf den Flügelblendrahmen 61 aufgesetzt ist. Wie beim Abdeckrahmen 3 der Rahmenanordnung ist auch der Flügelabdeckrahmen 62 aus mehreren Flügelabdeckrahmenprofilen 621 zusammengesetzt. Dazwischen weist der Fensterflügel 6 eine Verglasung 63 auf, wie in Fig. 4 in Form einer Isolierverglasung dargestellt. Die Verglasung 63 ist mittels eines ersten Flügeldichtungsprofils 64 zum Flügelblendrahmen 61 und mittels eines zweiten Flügeldichtungsprofils 66 zum Flügelabdeckrahmen 62 hin abgedichtet, und weist ausserdem ein drittes, als Anschlagsdichtung zum Blendrahmen 2 der Rahmenanordnung 1 dienendes Flügeldichtungsprofil 65 auf. Der Flügelabdeckrahmen 62 ist mittels eines Befestigungselements 5c eines dritten Typs befestigt, wobei es sich bei den in Fig. 4-7 dargestellten Ausführungsbeispielen um Klipshalter bzw. Flügelklips handelt. Zur Ableitung des Eigengewichts der Glasscheiben und zur Stabilisierung des Rahmens weist der Fensterflügel 6 ferner einen Tragklotz 67 auf, welcher zwischen den Befestigungselementen des dritten Typs 5c angeordnet ist und sich im Glasfalz zwischen Flügelprofil und der Verglasung 63 befindet.

In Fig. 9 ist ein Befestigungselement des ersten Typs 5a in einem ersten Ausführungsbeispiel in Form eines Drehhalters bzw. Drehverbinders dargestellt. Dieses weist eine um eine sich entlang einer Durchgangsöffnung 54 erstreckende Rotationsachse 54 drehbare Grundplatte 53 auf, sowie ein relativ zur Grundplatte 53 fixiertes Drehelement 51 auf. Die Durchgangsöffnung 54 erstreckt sich durch die Grundplatte 53 und durch das Drehelement 51 hindurch und dient der Durchführung eines Verbindungselements 52, wie z.B. einer Schraube, wie in Fig. 4 dargestellt, zur Befestigung des Befestigungselements am jeweiligen Blendrahmenprofil 21, 22, 24. Die Grundplatte 53 weist zwei gegenüberliegende Ausnehmungen 531, 532 auf, in welches ein Werkzeug bei der Montage eingreifen kann. Das Drehelement 51 weist sechs Seitenflächen 511, 512, 513, 514, 515, 516 auf, die im Wesentlichen im rechten Winkel aufeinander stehen: eine erste Seitenfläche 511 und eine zweite, der ersten Seitenfläche 511 gegenüberliegende und kongruente Seitenfläche 512, sowie eine dritte Seitenfläche 513, und eine vierte Seitenfläche 514, welche der dritten Seitenfläche 513 gegenüberliegt und zu ihr kongruent ist. Ebenso weist das Drehelement 51 eine fünfte Seitenfläche 515 auf, welche gewissermassen die Oberseite des Drehelements 51 bildet, welche der Grundplatte des Drehelements abgewandt ist, und weist ferner eine der fünften Seitenfläche 315 gegenüberliegende und zu ihr kongruente sechste Seitenfläche 516 auf, welche gewissermassen die Unterseite des Drehelements 51 bildet und der Oberseite der Grundplatte 53 zugewandt ist. Die fünfte und die sechste Seitenfläche 515, 516 weisen jeweils eine Durchgangsöffnung 54 auf. Die erste und zweite Seitenfläche 511, 512 bilden Schmalseiten, und die dritte und vierte Seitenfläche 513, 514 bilden Breitseiten. Das Drehelement 51 ist hier im Wesentlichen quaderförmig ausgebildet, wobei die Schmalseiten jedoch leicht gewölbt ausgebildet sind. Zwischen den beiden Querstegen 371, 383 jedes Abdeckrahmenprofils 31, 32, 33, 34 ist eine Durchgangsöffnung 35 angeordnet. Diese Durchgangsöffnung 35 weist einen Durchmesser auf, welcher unwesentlich grösser ist als die Länge Iₛ der Seitenkante der Schmalseite des Drehelements 51, aber kleiner ist als die Länge I_{b} der Seitenkante der Breitseite des Drehelements 51. Die Grundplatte 53 des Drehhalters bzw. Drehverbinders 5a liegt gemäss dem Ausführungsbeispiel von Fig. 9 auf der Aussenseite des betreffenden Blendrahmenprofils 21, 22, 24 auf. Das Befestigungselement 5a ist am jeweiligen Blendrahmenprofil 21, 22, 24 mittels des Verbindungselementes 52, welches in Fig. 4 als Schraube 522 dargestellt ist, befestigt, bzw. vormontiert. Der Schraubenkopf 521 liegt somit auf der fünften, bzw. oberen Seitenfläche 515 des Drehelements 51 auf, wobei der Schraubenhals 522 mit seinem Gewinde das Drehelement 51, sowie die Grundplatte 53 durchstösst und im jeweiligen Blendrahmenprofil 21, 22, 24 verankert ist.

Zur Montage wird der Abdeckrahmen mit der Hand kräftig auf das Befestigungselement des zweiten Typs 5b, bzw. hier auf den Klipshalter, gedrückt. Bei der Montage des Abdeckrahmens 3 auf dem Blendrahmen 2 wird das Befestigungselement des ersten Typs 5a so ausgerichtet, dass die Schmalseite des Drehelements 51 durch die Durchgangsöffnung 35 hindurchgeführt wird. Anschliessend wird, wenn das Drehelement 51 sich im Aufnahmeraum 36 des betreffenden Abdeckrahmenprofils 31, 32, 34 befindet, die Grundplatte 53 mittels eines Werkzeugs bzw. eines Montageschlüssels, beispielsweise in Form eines Gabelschlüssels, welcher so angelegt wird, dass er an den einander gegenüberliegenden Seitenflächen 533 und 534 der Grundplatte 53 anliegt oder in eine der Ausnehmungen 531, 532 in der Grundplatte 53 eingreift, um 90 Grad gedreht, und mit ihr das Drehelement 51, sodass die Schmalseiten von der jeweiligen dem Aufnahmeraum 36 zugewandten Seite der Schenkel 37, 38 umgriffen sind, wie in Fig. 3 und 4 dargestellt. Ist der gewünschte Verdrehungsgrad erreicht, liegen die erste und zweite Seitenfläche 511, 512 des Drehhalters 5a an den Schenkeln 37, 38 des Abdeckrahmenprofils 31, 32 an. Die Querstege 371, 383 hintergreifen somit das Drehelement 51, welches durch die Verdrehung im Aufnahmeraum 36 bzw. in der Profilkammer gefangen ist. Dies trägt zur Arretierung des Befestigungselements 5a in der Profilkammer und somit zur Befestigung des betreffenden Abdeckrahmenprofils 31, 32, 34 am betreffenden Blendrahmenprofil 21, 22, 24 bei.

In Fig. 3 ist am oberen Ende des Ausschnittes des von aussen gesehen linken Abdeckrahmenprofils 31 ein im Aufnahmeraum 36 bzw. in der Profilkammer noch unverdrehtes Befestigungselement 5a zu sehen. Hier erstreckt sich die Breitseite mit ihrer Länge I_{b} des Drehelements 51 noch parallel zur Längsachse L des linken Abdeckrahmenprofils 3 und noch nicht quer dazu.

### BEZUGSZEICHENLISTE

| | | | |
|---|---|---|---|
| 1 | Rahmenanordnung | 38 | zweiter Schenkel von 3 |
| | | 381 | Nut an 38 |
| 2 | Blendrahmen | 382 | erster Umlenkabschnitt an 38 |
| 2a | erster, unterer | 383 | zweiter Quersteg an 38 |
| | Blendrahmenabschnitt | 384 | zweiter Umlenkabschnitt an |
| 2b | zweiter, oberer | | 383 |
| | Blendrahmenabschnitt | 39 | Basis von 3 |
| 21 | erstes, linkes | | |
| | Blendrahmenprofil | 4 | Absturzsicherungselement |
| 22 | zweites, rechtes | 41 | erste, linke Seitenfläche von |
| | Blendrahmenprofil | | 4 |
| 23 | oberes Blendrahmenprofil | 42 | zweite, rechte Seitenfläche |
| 24 | unteres Blendrahmenprofil | | von 4 |
| 25 | erste Längsnut in 2 für 9 | 43 | Oberseite von 4 |
| 26 | zweite Längsnut in 2 für 56 | 44 | Unterseite von 4 |
| | | 45 | Auflageelement |
| 3 | Abdeckrahmen | 46 | Spalt zwischen 44 und 34 |
| 3a | erster, unterer | 47 | äusseres Dichtungsprofil |
| | Abdeckrahmenabschnitt | 48 | Frontseite, Aussenseite von 4 |
| 3b | zweiter, oberer | 49 | Rückseite, Innenseite von 4 |
| | Abdeckrahmenabschnitt | | |
| 31 | erstes, linkes | 5a | Befestigungselement Typ 1, |
| | Abdeckrahmenprofil | | Drehhalter bzw. |
| 311 | Nut, Ausfräsung in 31 für 4 | | Drehverbinder |
| 32 | zweites, rechtes | 5b | Befestigungselement Typ 2, |
| | Abdeckrahmenprofil | | Klipshalter |
| 321 | Nut, Ausfräsung in 32 für 4 | 51 | Drehelement von 5a |
| 33 | oberes Abdeckrahmenprofil | 511 | erste Seitenfläche von 51a |
| 34 | unteres Abdeckrahmenprofil | 512 | zweite Seitenfläche von 51a |
| 35 | Durchgangsöffnung zwischen | 513 | dritte Seitenfläche von 51a |
| | 371, 383 in 3 | 514 | vierte Seitenfläche von 51a |
| 36 | Aufnahmeraum in 3 für 51 | 52 | Verbindungselement |
| 37 | erster Schenkel von 3 | 521 | Kopf von 52 |
| 371 | erster Quersteg an 37 | 522 | Hals von 52 |
| 53 | Grundplatte von 5a | 65 | zweites Flügeldichtungsprofil, |
| 531 | erste Aussparung von 53 | | Anschlagsdichtung |
| 532 | zweite Aussparung von 53 | 66 | drittes Flügeldichtungsprofil, |
| 533 | erste Seitenfläche von 53 | | Verglasungsdichtung |
| 534 | zweite Seitenfläche von 53 | 67 | Tragklotz |
| 54 | Durchgangsöffnung von 5a, | | |
| | bzw. Drehachse für 52 | 7 | Halteelement |
| 55 | Hals von 5a | 71 | Basissteg |
| 56 | Verankerungsbereich von 5b | 72 | Halterungsarm |
| 57 | Abdeckbereich von 5b | 8 | erstes Dichtungsprofil |
| 58 | erster Rastbereich von 5b | 9 | zweites Dichtungsprofil, |
| 59 | zweiter Rastbereich von 5b | | Mitteldichtung |
| | | | |
| | | A | Aussenseite, Wetterseite |
| 6 | Flügel | E2 | Ebene von 2 |
| 61 | Flügelblendrahmen | E3 | Ebene von 3 |
| 62 | Flügelabdeckrahmen | E4 | Ebene von 4 |
| 621 | Flügelabdeckrahmenprofil | I | Innenseite, Raumseite |
| 63 | Flügelverglasung | L | Profillängsachse von 2, 3 |
| 64 | erstes Flügeldichtungsprofil, | | |
| | Glasdichtung | | |

## Patentansprüche

1. Rahmenanordnung (1) für ein Gebäudefenster oder eine Gebäudetür, umfassend
einen Blendrahmen (2) mit einem ersten, unteren Blendrahmenabschnitt (2a), und einem zweiten, oberen Blendrahmenabschnitt (2b), und
einen den Blendrahmen (2) an einer Aussenseite (A) abdeckenden, Abdeckrahmen (3), wobei der Abdeckrahmen (3) einen ersten, unteren Abdeckrahmenabschnitt (3a) und einen zweiten, oberen Abdeckrahmenabschnitt (3b) aufweist,
wobei der erste, untere Abdeckrahmenabschnitt (3a) zwei gegenüberliegende Nuten (311, 321) aufweist, in welcher ein Absturzsicherungselement (4) aufgenommen ist,
wobei das Absturzsicherungselement (4) an zwei sich parallel gegenüberliegenden Seitenflächen (41, 42) des Absturzsicherungselements (4) in der jeweiligen Nut (311, 321) des Abdeckrahmens (3) aufgenommen ist,
wobei an einer Aussenseite (A) des Blendrahmens (2) an einem ersten, unteren Blendrahmenabschnitt (2a) eine Vielzahl von Befestigungselementen eines ersten Typs (5a) angeordnet ist, zur lösbaren Befestigung des ersten, unteren Abdeckrahmenabschnittes (3a) mit dem darin aufgenommenen Absturzsicherungselement (4), wobei die Befestigungselemente des ersten Typs (5a) beabstandet voneinander angeordnet sind, und wobei das Befestigungselement des ersten Typs (5a) ein Drehhalter, ein Drehklipshalter oder ein Exzenterdrehhalter ist, **dadurch gekennzeichnet,**
**dass** an der Aussenseite (A) des Blendrahmens (2) an einem zweiten, oberen Blendrahmenabschnitt (2b) eine Vielzahl von Befestigungselementen eines zweiten Typs (5b) angeordnet ist, zur lösbaren Befestigung des zweiten, oberen Abdeckrahmenabschnittes (3b), wobei die Befestigungselemente des zweiten Typs (5b) beabstandet voneinander angeordnet sind.

2. Rahmenanordnung (1) nach Anspruch 1, **dadurch gekennzeichnet, dass** der Blendrahmen (2) raumseitig zum Abdeckrahmen (3) angeordnet ist, und in Umfangsrichtung (U) umlaufend ausgebildet und vorzugsweise aus einzelnen Blendrahmenprofilen (21, 22, 23, 24) zusammengesetzt ist, und/oder wobei der Abdeckrahmen (3) in Umfangsrichtung (U) umlaufend ausgebildet ist und vorzugsweise aus einzelnen Abdeckrahmenprofilen (31, 32, 33, 34) zusammengesetzt ist.

3. Rahmenanordnung (1) nach Anspruch 1 oder 2, **dadurch gekennzeichnet, dass** das Befestigungselement des zweiten Typs (5b) ein Klipshalter ist.

4. Rahmenanordnung (1) nach einem der vorhergehenden Ansprüche, **dadurch gekennzeichnet, dass** das Befestigungselement des ersten Typs (5a) und/oder das Befestigungselement des zweiten Typs (5b) mindestens teilweise aus Metall oder Kunststoff gebildet ist.

5. Rahmenanordnung (1) nach einem der vorhergehenden Ansprüche, **dadurch gekennzeichnet, dass** im ersten, unteren Blendrahmenabschnitt (2a), mindestens an einem unteren, waagrecht angeordneten Blendrahmenprofil (24) mindestens ein Befestigungselement des ersten Typs (5a) angeordnet ist, wobei am unteren, waagrecht angeordneten Blendrahmenprofil (24) vorzugsweise mindestens zwei Befestigungselemente des ersten Typs (5a) angeordnet sind, und wobei vorzugsweise der Abstand zwischen zwei Befestigungselementen des ersten Typs (5a) maximal 25 cm beträgt, und vorzugsweise im Bereich von 5 cm bis 25 cm, insbesondere bevorzugt im Bereich von 7 bis 15 cm liegt, und wobei am unteren, waagrecht angeordneten Blendrahmenprofil (24) vorzugsweise mindestens ein Befestigungselement des zweiten Typs (5b), insbesondere bevorzugt zwischen zwei benachbarten Befestigungselementen des ersten Typs (5a), angeordnet ist.

6. Rahmenanordnung (1) nach einem der vorhergehenden Ansprüche, **dadurch gekennzeichnet, dass** das Befestigungselement des ersten Typs (5a) und/oder das Befestigungselement des zweiten Typs (5b) eine zentrale Durchgangsöffnung (54) aufweist, zur Durchführung eines Verbindungselements (52), insbesondere einer Schraube, zur Befestigung des Befestigungselements (5a, 5b) am Blendrahmen (2).

7. Rahmenanordnung (1) nach einem der vorhergehenden Ansprüche, **dadurch gekennzeichnet, dass** jedes der einzelnen Abdeckrahmenprofile (31, 32, 33, 34) des Abdeckrahmens (3) eine aussenseitige Basis (39) aufweist, sowie einen sich entlang einer Profillängsachse (L) des jeweiligen Abdeckrahmenprofils (31, 32, 33, 34) erstreckenden Aufnahmeraum (36) für einen ersten Bereich (51, 58, 59) eines Befestigungselements des ersten und zweiten Typs (5a, 5b), wobei der Aufnahmeraum (36) durch eine Basis (39), sowie einen senkrecht zur Basis (39) sich in Richtung einer Innenseite (I) erstreckenden ersten Schenkel (37) und einen senkrecht zur Basis (39) sich in Richtung der Innenseite (I) erstreckenden zweiten Schenkel (38) lateral begrenzt ist, wobei der Aufnahmeraum (36) vorzugsweise ferner in einer Richtung zum Blendrahmen (2) hin durch einen ersten Quersteg (371) am ersten Schenkel (37) und einen zweiten Quersteg (383) am zweiten Schenkel (38) begrenzt ist, wobei zwischen dem ersten Quersteg (371) und dem zweiten Quersteg (383) eine Öffnung zur Aufnahme eines Abschnittes (51, 58, 59) des Befestigungselements des ersten oder zweiten Typs (5a, 5b) definiert ist.

8. Rahmenanordnung (1) nach Anspruch 7, **dadurch gekennzeichnet, dass** die Nut (311, 321) des Abdeckrahmens (3) für die Aufnahme des Absturzsicherungselements (4) durch die Basis (39) des jeweiligen seitlichen Abdeckrahmenprofils (31, 32) und ein Halterungselement (7) gebildet wird, welches vorzugsweise im ersten, unteren Abdeckrahmenabschnitt (3a) in dem jeweiligen seitlichen Abdeckrahmenprofil (31, 32) des Abdeckrahmens (3) eingeklipst ist.

9. Rahmenanordnung (1) nach Anspruch 8, **dadurch gekennzeichnet, dass** das Halterungselement (7) einen Basissteg (71) aufweist, mit welchem das Halterungselement (7) am zweiten Schenkel (38) des Abdeckrahmenprofils (31, 32, 34) befestigt ist, und einen sich einstückig und winklig vom Basissteg (71) aus erstreckenden Halterungsarm (72) zur Halterung des Absturzsicherungselements (4) aufweist, wobei vorzugsweise zwischen dem Halterungsarm (72) und dem Absturzsicherungselement (4) ein Dichtungselement (8) angeordnet ist.

10. Rahmenanordnung (1) gemäss Anspruch 7, **dadurch gekennzeichnet, dass** der Basissteg (71) des Halterungselements (7) in einer durch einen zur Innenseite (I) hin gerichteten ersten Umlenkabschnitt (382) des zweiten Schenkels (38) des Abdeckrahmenprofils (31, 32, 34) gebildeten Nut (381) verläuft.

11. Rahmenanordnung (1) nach einem der vorhergehenden Ansprüche, **dadurch gekennzeichnet, dass** das im Abdeckrahmen (3) aufgenommene Absturzsicherungselement (4) plattenförmig ausgebildet ist, welches vorzugsweise aus Glas oder Kunststoff gebildet ist, oder dass das Absturzsicherungselement (4) ein Geländer oder ein Gitter ist, welches vorzugsweise aus Metall oder Kunststoff gebildet ist.

12. Rahmenanordnung (1) nach einem der vorhergehenden Ansprüche, **dadurch gekennzeichnet, dass** die Rahmenanordnung (1) ferner mindestens ein Dichtungsprofil (8, 9) aufweist, wobei vorzugsweise der Abdeckrahmen (3) ein erstes Dichtungsprofil (8) aufweist, und wobei am Blendrahmen (2) ein zweites Dichtungsprofil (9) befestigt ist, vorzugsweise ein Hohlkammerdichtungsprofil, vorzugsweise in Form einer Rahmen- und Flügelüberschlagsdichtung, wobei insbesondere bevorzugt das am Blendrahmen (2) befestigte Dichtungsprofil (9) in einer Nut (25) des Blendrahmens (2) einen zweiten Umlenkabschnitt (384) am zweiten Schenkel (38) des Abdeckrahmens (3) mindestens teilweise umgreift.

13. Rahmenanordnung (1) nach einem der vorhergehenden Ansprüche, **dadurch gekennzeichnet, dass** das Absturzsicherungselement (4) mit einer Unterseite (44) auf einem Auflageelement (45) aufliegt, welches vorzugsweise auf einem Boden der jeweiligen Nut (311, 321) des Abdeckrahmens (3) aufliegt, und/oder dass zwischen einer Unterseite (44) des Absturzsicherungselements (4) und dem unteren Abdeckrahmenprofil (34) ein Spalt (46) angeordnet ist.

14. Rahmenanordnung (1) nach einem der vorhergehenden Ansprüche, **dadurch gekennzeichnet, dass** im unteren Blendrahmenabschnitt mindestens 10 Befestigungselemente des ersten Typs (5a), vorzugsweise 14 bis 24 Befestigungselemente des ersten Typs (5a) angeordnet sind, wobei insbesondere bevorzugt die Befestigungselemente des ersten Typs (5a) an den beiden seitlichen Blendrahmenprofilen (21, 22) und/oder am unteren Blendrahmenprofil (24) einen Abstand von 5-25 cm, insbesondere von 7-15 cm, und am meisten bevorzugt von 9-12 cm zueinander aufweisen.

15. Gebäudefenster oder Gebäudetür, aufweisend die Rahmenanordnung (1) nach einem der vorhergehenden Ansprüche, sowie vorzugsweise ferner aufweisend einen Flügel (6) mit einem durch einen Flügelabdeckrahmen (62) abgedeckten Flügelblendrahmen (61) und mindestens einem Fensterglas (63).

## Claims

1. Frame arrangement (1) for a window or a door of a building, comprising a blind frame (2) with a first, lower blind frame section (2a), and a second, upper blind frame section (2b), and
a cover frame (3) covering the blind frame (2) on an outer side (A), wherein the cover frame (3) comprises a first, lower cover frame section (3a) and a second, upper, cover frame section (3b),
wherein the first, lower cover frame section (3a) comprises two grooves (311, 321) disposed opposite from one another, in which a fall protection element (4) is received,
wherein the fall protection element (4) is received in the respective groove (311, 321) of the cover frame (3) at two lateral surfaces (41, 42) of the fall protection element (4) which are located opposite from one another,
wherein at an outer side (A) of the blind frame (2), on a first, lower blind frame section (2a), a plurality of fastening elements of a first type (5a) are arranged, for the releasable fastening of the first, lower cover frame section (3a) with the fall protection element (4) received therein, wherein the fastening elements of the first type (5a) are arranged spaced apart from each other, and wherein the fastening element of the first type (5a) is a rotary mount, a rotary clip mount, or an excenter rotary mount,
**characterized in that**
on the outer side (A) of the blind frame (2) on a second, upper blind frame section (2b), a plurality of fastening elements of a second type (5b) are arranged, for the releasable fastening of the second, upper cover frame section (3b), wherein the fastening elements of the second type (5b) are arranged spaced apart from each other.

2. Frame arrangement (1) according to claim 1, **characterized in that** the blind frame (2) is arranged on the interior side with respect to the cover frame (3) and is formed in an enclosing manner in circumferential direction (U) and preferably is composed of separate blind frame profiles (21, 22, 23, 24), and/or wherein the cover frame (3) is formed in a circumferential manner in a circumferential direction (U) and is preferably composed of individual cover frame profiles (31, 32, 33, 34).

3. Frame arrangement (1) according to claim 1 or 2, **characterized in that** the fastening element of the second type (5b) is a clip holder.

4. Frame arrangement (1) according to one of the preceding claims, **characterized in that** the fastening element of the first type (5a) and/or the fastening element of the second type (5b) is formed at least partially of metal or plastic.

5. Frame arrangement (1) according to one of the preceding claims, **characterized in that** in the first, lower blind frame section (2a), at least on a lower, horizontally disposed blind frame profile (24), at least one fastening element of the first type (5a) is arranged, wherein on the lower, horizontally disposed blind frame profile (24) preferably at least two fastening elements of the first type (5a) are arranged, and wherein preferably the distance between two fastening elements of the first type (5a) is at the most 25 cm, and preferably lies in the range of 5 cm to 25 cm, especially preferably in the range of 7 to 15 cm, and wherein at the lower, horizontally disposed blind frame profile (24) preferably at least one fastening element of the second type (5b) is arranged, especially preferably between two neighboring fastening elements of the first type (5a).

6. Frame arrangement (1) according to one of the preceding claims, **characterized in that** the fastening element of the first type (5a) and/or the fastening element of the second type (5b) comprises a central through opening (54), for the passage of a connecting element (52), preferably a screw, for the fastening of the fastening element (5a, 5b) on the blind frame (2).

7. Frame arrangement (1) according to one of the preceding claims, **characterized in that** each of the individual cover frame profiles (31, 32, 33, 34) of the cover frame (3) comprises an exterior base (39), as well as a receiving space (36) extending along a longitudinal profile axis (L) of the respective cover frame profile (31, 32, 33, 34), for a first region (51, 58, 59) of a fastening element of the first and second type (5a, 5b), wherein the receiving space (36) is laterally limited by a base (39), as well as a first leg (37) extending perpendicularly to the base (39) in a direction of an inner side (I), and a second leg (38) extending perpendicularly to the base (39) in the direction of the inner side (I), wherein the receiving space (36) is preferably furthermore limited in a direction towards the blind frame (2) by a first cross-web (371) on the first leg (37) and a second cross-web (383) on the second leg (38), wherein between the first cross-web (371) and the second cross-web (383), an opening for receiving a section (51, 58, 59) of the fastening element of the first or second type (5a, 5b) is defined.

8. Frame arrangement (1) according to claim 7, **characterized in that** the groove (311, 321) of the cover frame (3) for receiving the fall protection element (4) is formed by the base (39) of the respective lateral cover frame profile (31, 32) and by a support element (7), which preferably is clipped-in in the first, lower cover frame section (3a) in the respective lateral cover frame profile (31, 32) of the cover frame (3).

9. Frame arrangement (1) according to claim 8, **characterized in that** the support element (7) comprises a base web (71), by which the support element (7) is fastened to the second leg (38) of the cover frame profile (31, 32, 34), and comprises a support arm (72) extending integrally formed and in an angular manner from the base web (71) for the support of the fall protection element (4), wherein preferably a sealing element (8) is arranged between the support arm (72) and the fall protection element (4).

10. Frame arrangement (1) according to claim 7, **characterized in that** the base web (71) of the holding element (7) extends in a groove (381) formed by a deflecting portion (382) of the second leg (38) of the cover frame profile (31, 32, 34), said deflecting portion (382) being directed towards the interior side (I).

11. Frame arrangement (1) according to one of the preceding claims, **characterized in that** the fall protection element (4) received in the cover frame (3) is formed in a plate-like manner, and preferably is formed of glass or plastic, or that the fall protection element (4) is a guard rail or a lattice, which preferably is formed of metal or plastic.

12. Frame arrangement (1) according to one of the preceding claims, **characterized in that** the frame arrangement (1) furthermore comprises at least one sealing profile (8, 9), wherein preferably the cover frame (3) comprises a first sealing profile (8) and wherein a second sealing profile (9), preferably a hollow chamber sealing profile, preferably in the form of a frame- and sash overlap seal, is fastened to the blind frame (2), wherein especially preferably the sealing profile (9) fastened to the blind frame (2) at least partially encloses, in a groove (25) of the blind frame (2), a second deflecting section (384) on the second leg (38) of the cover frame (3).

13. Frame arrangement (1) according to one of the preceding claims, **characterized in that** the fall protection element (4) rests with a bottom side (44) on a bearing element (45), which preferably rests on a floor of the respective groove (311, 321) of the cover frame (3), and/or that between a bottom side (44) of the fall protection element (4) and the lower cover frame profile (34), a slot (46) is formed.

14. Frame arrangement (1) according to one of the preceding claims, **characterized in that** in the lower blind frame section at least 10 fastening elements of the first type (5a), preferably 14 to 24 fastening elements of the first type (5a) are arranged, wherein especially preferably the fastening elements of the first type (5a) comprise, on the two lateral blind frame profiles (21, 22) and/or on the lower blind frame profile (24) a distance of 5-25 cm, preferably of 7-15 cm, and most preferably of 9-12 cm between each other.

15. Window or door of a building, comprising the frame arrangement (1) according to one of the preceding claims, as well as preferably further comprising a wing (6) with a wing blind frame (61) covered by a wing cover frame (62), and at least one window pane (63).

## Revendications

1. Ensemble de cadre (1) pour une fenêtre ou une porte de bâtiment, comprenant
un cadre dormant (2) avec une première section de cadre dormant inférieure (2a) et une deuxième section de cadre dormant supérieure (2b), et
un cadre de recouvrement (3) recouvrant le cadre dormant (2) sur un côté extérieur (A), le cadre de recouvrement (3) présentant une première section de cadre de recouvrement inférieure (3a) et une deuxième section de cadre de recouvrement supérieure (3b),
la première section de cadre de recouvrement inférieure (3a) présentant deux rainures opposées (311, 321) dans lesquelles est logé un élément de sécurité antichute (4),
l'élément de sécurité antichute (4) étant logé sur deux surfaces latérales (41, 42) parallèles et opposées de l'élément de sécurité antichute (4) dans la rainure respective (311, 321) du cadre de recouvrement (3),
une pluralité d'éléments de fixation d'un premier type (5a) étant disposée sur un côté extérieur (A) du cadre dormant (2) sur une première section inférieure (2a) du cadre dormant, pour la fixation amovible de la première section inférieure (3a) du cadre de recouvrement avec l'élément de sécurité antichute (4) qui y est logé, les éléments de fixation du premier type (5a) étant disposés à distance les uns des autres, et l'élément de fixation du premier type (5a) étant un support rotatif, un support rotatif à clipser ou un support rotatif excentrique,
**caractérisé en ce qu'**une pluralité d'éléments de fixation d'un deuxième type (5b) est disposée sur le côté extérieur (A) du cadre dormant (2) sur une deuxième section de cadre dormant supérieure (2b), pour la fixation amovible de la deuxième section de cadre de recouvrement supérieure (3b), les éléments de fixation du deuxième type (5b) étant disposés à une certaine distance les uns des autres.

2. Ensemble de cadre (1) selon la revendication 1, **caractérisé en ce que** le cadre dormant (2) est disposé du côté intérieur par rapport au cadre de recouvrement (3), et est réalisé de manière périphérique en direction circonférentielle (U) et est composé de préférence de profilés de cadre dormant individuels (21, 22, 23, 24), et/ou dans lequel le cadre de recouvrement (3) est réalisé de manière périphérique en direction circonférentielle (U) et est composé de préférence de profilés de cadre de recouvrement individuels (31, 32, 33, 34).

3. Ensemble de cadre (1) selon la revendication 1 ou 2, **caractérisé en ce que** l'élément de fixation du deuxième type (5b) est un support à clipser.

4. Ensemble de cadre (1) selon l'une quelconque des revendications précédentes, **caractérisé en ce que** l'élément de fixation du premier type (5a) et/ou l'élément de fixation du deuxième type (5b) est formé au moins en partie de métal ou de plastique.

5. Ensemble de cadre (1) selon l'une quelconque des revendications précédentes, **caractérisé en ce que** dans la première section de cadre inférieure (2a), au moins un élément de fixation du premier type (5a) est disposé sur au moins un profilé de cadre inférieur (24) disposé horizontalement, de préférence au moins deux éléments de fixation du premier type (5a) étant disposés sur le profilé de cadre inférieur (24) disposé horizontalement, et où, de préférence, la distance entre deux éléments de fixation du premier type (5a) est de 25 cm au maximum, et se situe de préférence dans la plage de 5 cm à 25 cm, en particulier de préférence dans la plage de 7 à 15 cm, et où, sur le profilé de dormant (24) inférieur disposé horizontalement, est disposé de préférence au moins un élément de fixation du deuxième type (5b), en particulier de préférence entre deux éléments de fixation voisins du premier type (5a).

6. Ensemble de cadre (1) selon l'une quelconque des revendications précédentes, **caractérisé en ce que** l'élément de fixation du premier type (5a) et/ou l'élément de fixation du deuxième type (5b) comporte un trou de passage central (54), pour le passage d'un élément de liaison (52), notamment une vis, pour la fixation de l'élément de fixation (5a, 5b) au cadre dormant (2).

7. Ensemble de cadre (1) selon l'une quelconque des revendications précédentes, **caractérisé en ce que** chacun des différents profilés de cadre de recouvrement (31, 32, 33, 34) du cadre de recouvrement (3) comporte une base extérieure (39), ainsi qu'un espace de réception (36) s'étendant le long d'un axe longitudinal de profilé (L) du profilé de cadre de recouvrement respectif (31, 32, 33, 34) pour une première zone (51, 58, 59) d'un élément de fixation du premier et du deuxième type (5a, 5b), l'espace de réception (36) étant délimité latéralement par une base (39), ainsi qu'une première paroi (37) s'étendant perpendiculairement à la base (39) en direction d'un côté intérieur (I) et une deuxième paroi (38) s'étendant perpendiculairement à la base (39) en direction du côté intérieur (I), l'espace de réception (36) étant de préférence en outre délimité en direction du cadre dormant (2) par une première barrette transversale (371) sur la première paroi (37) et une deuxième barrette transversale (383) sur la deuxième paroi (38), une ouverture étant définie entre la première barrette transversale (371) et la deuxième barrette transversale (383) pour recevoir une partie (51, 58, 59) de l'élément de fixation du premier ou du deuxième type (5a, 5b).

8. Ensemble de cadre (1) selon la revendication 7, **caractérisé en ce que** la rainure (311, 321) du cadre de recouvrement (3) destinée à recevoir l'élément de sécurité anti-chute (4) est formée par la base (39) du profilé de cadre de recouvrement latéral respectif (31, 32) et un élément de support (7) qui est de préférence clipsé dans la première section de cadre de recouvrement inférieure (3a) dans le profilé de cadre de recouvrement latéral respectif (31, 32) du cadre de recouvrement (3).

9. Ensemble de cadre (1) selon la revendication 8, **caractérisé en ce que** l'élément de support (7) présente une plinthe de base (71) avec laquelle l'élément de support (7) est fixé à la deuxième paroi (38) du profilé de cadre de recouvrement (31, 32, 34), et présente un bras de fixation (72) s'étendant d'un seul tenant et sous un angle à partir de la plinthe de base (71) pour la fixation de l'élément de sécurité antichute (4), un élément d'étanchéité (8) étant de préférence disposé entre le bras de fixation (72) et l'élément de sécurité anti-chute (4).

10. Ensemble de cadre (1) selon la revendication 7, **caractérisé en ce que** la plinthe de base (71) de l'élément de support (7) s'étend dans une rainure (381) formée par une première partie de renvoi (382), orientée vers le côté intérieur (I), de la deuxième paroi (38) du profilé de cadre de recouvrement (31, 32, 34).

11. Ensemble de cadre (1) selon l'une quelconque des revendications précédentes, **caractérisé en ce que** l'élément de sécurité anti-chute (4) reçu dans le cadre de recouvrement (3) est en forme de plaque, qui est de préférence formée de verre ou de plastique, ou **en ce que** l'élément de sécurité anti-chute (4) est un gardecorps ou une grille, qui est de préférence formée de métal ou de plastique.

12. Ensemble de cadre (1) selon l'une quelconque des revendications précédentes, **caractérisé en ce que** l'ensemble de cadre (1) présente en outre au moins un profilé d'étanchéité (8, 9), le cadre de recouvrement (3) présentant de préférence un premier profilé d'étanchéité (8), et un deuxième profilé d'étanchéité (9) étant fixé au cadre dormant (2), de préférence un profilé d'étanchéité creux, de préférence sous la forme d'un joint de recouvrement de cadre et de battant, le profilé d'étanchéité (9) fixé au cadre dormant (2) entourant en particulier de préférence au moins partiellement, dans une rainure (25) du cadre dormant (2), une deuxième partie de renvoi (384) sur la deuxième paroi (38) du cadre de recouvrement (3).

13. Ensemble de cadre (1) selon l'une quelconque des revendications précédentes, **caractérisé en ce que** l'élément de sécurité anti-chute (4) repose par une face inférieure (44) sur un élément d'appui (45) qui repose de préférence sur un fond de la rainure respective (311, 321) du cadre de recouvrement (3), et/ou **en ce qu'**un espace (46) se trouve entre une face inférieure (44) de l'élément de sécurité anti-chute (4) et le profilé inférieur (34) du cadre de recouvrement.

14. Ensemble de cadre (1) selon l'une quelconque des revendications précédentes, **caractérisé en ce qu'**au moins 10 éléments de fixation du premier type (5a), de préférence de 14 à 24 éléments de fixation du premier type (5a), sont disposés dans la section inférieure du cadre dormant, de manière particulièrement préférée les éléments de fixation du premier type (5a) sur les deux profilés latéraux (21, 22) du cadre dormant et/ou sur le profilé inférieur (24) du cadre dormant étant espacés les uns des autres d'une distance de 5 à 25 cm, notamment de 7 à 15 cm, et de manière plus préférée de 9 à 12 cm.

15. Fenêtre ou porte de bâtiment comprenant l'ensemble cadre (1) selon l'une quelconque des revendications précédentes, et comprenant de préférence en outre un ouvrant (6) avec un cadre d'ouvrant (61) recouvert par un cadre de recouvrement d'ouvrant (62) et au moins un vitrage de fenêtre (63).
